# EUROPÄISCHE PATENTSCHRIFT

(11) **EP 0 997 365 B1**
(45) Veröffentlichungstag und Bekanntmachung des Hinweises auf die Patenterteilung: **25.02.2004**
(21) Anmeldenummer: 99250381.3
(22) Anmeldetag: 27.10.1999
(51) Int. Cl.: B61D 39/00

(54) **Feststelleinrichtung für Schiebewände oder Haubenverdecke von Güterwagen**
Blocking device for sliding side panels or covers of wagons
Dispositif de blocage pour parois coulissantes ou pour capots de wagons

(30) Priorität: 28.10.1998 DE 19850805
(43) Veröffentlichungstag der Anmeldung: 03.05.2000
(73) Patentinhaber: DWA Deutsche Waggonbau GmbH, 12526 Berlin (DE)
(72) Erfinder: Ernst, Andreas, Dipl.-Ing., 02906 Niesky (DE); Göhring, Dieter, Dipl.-Ing., 98646 Hildburghausen (DE); Helm, Andreas, Dipl.-Ing., 02906 Niesky (DE); Meissner, Frank, Dipl.-Ing., 01640 Coswig (DE)
(74) Vertreter: Akers, Noel James

(56) Entgegenhaltungen:
- DE-A- 2 531 753
- DE-A- 2 609 424

## Beschreibung

Die Erfindung bezieht sich auf eine Feststelleinrichtung nach dem Oberbegriff des Patentanspruchs 1.

Feststelleinrichtungen für Schiebewände von Güterwagen fixieren die Schiebewände bzw. Hauben in bestimmten Stellungen in Wagenlängsrichtung. Beim Öffnungsvorgang einer Schiebewand befindet sich die Schiebewand nach dem Ausstellprozeß auf der die Wände führenden Laufschiene und kann in Wagenlängsrichtung etwa bis Wagenmitte verschoben werden, um die Beladeöffnung freizugeben. Steht das Fahrzeug auf einer Gefällstrecke oder ist unsymmetrisch beladen, kann u.U. die Schiebewand selbsttätig losrollen. Beim Schließvorgang wird die Schiebewand in Wagenlängsrichtung bis zur Stirnwand geschoben und dort in der Endstellung abgepuffert. Durch die Abpufferung kann es passieren, daß sich die Schiebewand wieder von der Endstellung entfernt und erneut zurückgeschoben werden muß, um den Schließvorgang abschließen zu können. Diese ungewollten Bewegungen der Schiebewand sollen durch Feststelleinrichtungen verhindert werden. Im ORE Bericht B12/RP48, Seite A.2/11 ist eine Feststelleinrichtung vorgestellt, die die Schiebewand in Endstellung an der Stirnwand und in ganz aufgeschobener Stellung gegen Längsverschiebung selbsttätig sichert. Diese Feststellleinrichtung besteht aus einer beweglichen Klinke und einer Nase, wobei die Klinke am unteren Wandträger der Schiebewand und die Nase am Untergestell in den beiden Endstellungen angebracht sind. Nachteilig bei dieser Ausführung ist die aufwendige und teure Anordnung der beweglichen Klinke im Untergurt der Schiebewand, da dieser für die Durchführung des Betätigungsgestänges geöffnet und anschließend wieder dicht verschlossen werden muß. Häufig läßt das Querschnittsprofil des unteren Wandträgers eine solche Schwächung nicht zu. Weiterhin wirkt sich die Anordnung am unteren Wandträger dadurch nachteilig aus, daß sich größere Toleranzen aufbauen, hervorgerufen durch Herstellfehler an den vielen Einzelteilen, elastisches Verhalten der Bauteile, ausgehend vom Niveau der Laufschiene bis zur Klinke. Eine dauerhafte Funktionssicherheit ist nicht gewährleistet. Die Feststellung der Schiebewand kann nur durch Betätigen der Klinke und gleichzeitiges Verschieben der Wand aufgehoben werden. Das bedeutet für den Bediener, daß die Wand mit einer Hand geschoben und mit der zweiten Hand die Klinke ausgerückt werden muß oder er schiebt mit beiden Händen die Wand und rückt die Klinke mit dem Fuß aus. Dieser umständliche Bewegungsablauf ist für den Bediener körperlich schwer und die vorgenannten Nachteile führten dazu, daß sich diese Feststellleinrichtung an Schiebewandwagen nicht durchsetzen konnte.
Der Erfindung liegt die Aufgabe zugrunde, eine Feststelleinrichtung zu schaffen, die die Schiebewand sicher am Untergestell fixiert, tragende Bauteile der Schiebewand nicht schwächt, aus wenigen Einzelteilen besteht, größere Toleranzen vermeidet, eine langfristige Funktionssicherheit garantiert und eine bedienerfreundliche Verschiebung ohne Fehlbedienung der Schiebewand gewährleistet.
Die Lösung wird durch die Merkmale des Patentanspruchs 1 erreicht. Vorteilhafte Weiterbildungen der Erfindung sind in den Unteransprüchen angegeben.
Im folgenden wird ein Ausführungsbeispiel der Erfindung anhand der Zeichnungen näher erläutert. Es zeigen:
- Fig.1:: eine Gesamtansicht des Güterwagens,
- Fig.2:: das Detail A nach Fig.1: Stellung SCHLIESSEN im Endstellbereich,
- Fig.3:: das Detail A nach Fig.1: Wand eingeschwenkt,
- Fig.4:: das Detail A nach Fig.1: Wand geöffnet und teilweise aufgeschoben,
- Fig.5:: den Schnitt A-A nach Fig.2 im Endstellbereich,
- Fig.6:: das Ausführungsbeispiel nach Anspruch 2,
- Fig.7:: das Ausführungsbeispiel nach Anspruch 4.

Gemäß Fig.1 sind von einem Schiebewandwagen die Hauptbaugruppen Untergestell 1, Stirnwand 2, Mittenportal 3, Schiebewand 4 dargestellt. Zum Be- und Entladen des Wagens wird mindestens eine der Schiebewände 4 geöffnet. Dazu wird mit einer Ausstellleinrichtung 5 gemäß Fig.2, 3 und 4 die Schiebewand 4 nach außen geschwenkt und auf eine Laufschiene 6 aufgesetzt. Anschließend kann die Schiebewand 4 in Wagenlängsrichtung verschoben werden bis ca. die halbe Wagenlängsseite freigegeben ist. Beim Schließen der Wagenlängsseite wird die Schiebewand 4 in Richtung Stirnwand 2 geschoben bis sie in der Endstellung gemäß Fig.2 und 5 an einem Puffer 7 anschlägt. Das ungewollte Zurückfahren der Schiebewand 4 wird durch die Feststelleinrichtung verhindert. Dazu ist an einem Laufwerk 8 der Schiebewand 4 ein Arretierungsbolzen 9 starr befestigt. Dieser Arretierungsbolzen 9 hebt beim Einfahren der Schiebewand 4 in die Endstellung einen Anlaufhebel 10 über eine Führungsnase 12 an. Der Anlaufhebel 10 ist über ein Drehgelenk 16' schwenkbar an einer Sperrklinke 11 angebracht. Über einen Anschlag 13', der am Anlaufhebel 10 derart angeordnet ist, daß dieser Anschlag 13' auf der Oberseite der Sperrklinke aufliegen kann und somit die unterste Stellung des Anlaufhebels 10 auf der Sperrklinke 11 begrenzt , wird die über ein Drehgelenk 16 schwenkbar am Untergestell 1 angebrachte Sperrklinke 11 gleichzeitig ausgehoben. Nach dem weiteren Fahren der Schiebewand 4 in die Endstellung fällt die Sperrklinke 11 durch Eigengewicht, wie in der Zeichnung dargestellt, oder in bekannterweise federbelastet mit einer halbkreisförmigen Ausnehmung 14 über den Arretierungsbolzen 9. In diesem Zustand ist die Schiebewand 4 in Wagenlängsrichtung gesichert. Zum vollständigen Verschließen wird die Schiebewand 4 über die Ausstelleinrichtung 5 nach innen und unten geschwenkt. Dabei verläßt gemäß Fig. 3 der Arretierungsbolzen 9 die Ausnehmung 14 der Sperrklinke 11 und die Sperrklinke 11 fällt auf den Anschlag 13 nach unten. Beim Öffnen wird die Schiebewand 4 über die Ausstelleinrichtung 5 nach außen und oben geschwenkt. Da die Sperrklinke 11 auf dem Anschlag 13 aufliegt, passiert der Arretierungsbolzen 9 die Oberkante der Sperrklinke 11. Beim Verschiebevorgang wird gemäß Fig. 4 in der Anfangsphase durch den Arretierungsbolzen 9 die Führungsnase 12 des Anlaufhebels 10 nach unten gedrückt und die Schiebewand 4 kann frei passieren. Hat der Arretierungsbolzen 9 die Führungsnase 12 passiert, fällt der Anlaufhebel 10 durch Eigengewicht oder federbelastet bis zum Anschlag 13' auf die Sperrklinke 11 zurück und die Arretierbereitschaft ist wieder hergestellt. Es ist im Sinne der Erfindung, daß der Anlaufhebel 10 starr an der Sperrklinke 11 befestigt ist und die Sperrklinke 11 durch bekannte Energie speichernde Elemente 15, z.B. Federn, in Arretierposition gehalten wird. Weitere Ausgestaltungen der Anordnungen des Arretierungsbolzens 9 und des Anlaufhebels 10 und Sperrklinke 11 sind vorgesehen. Dabei ist der Arretierungsbolzen 9 starr am Untergestell 1 und der Anlaufhebel 10 und die Sperrklinke 11 über ein Drehgelenk 17 schwenkbar am Laufwerk 8 befestigt. Ebenso kann der an einem Hebel 19 befestigte Arretierungsbolzen 9 über das Drehgelenk 18 schwenkbar am Untergestell 1 und die mit der Führungsnase 12 und Ausnehmung 14 gestaltete Sperrklinke 11 über das Drehgelenk 17 am Laufwerk 8 schwenkbar befestigt sein. Mit der erfindungsgemäßen Feststelleinrichtung wird vorteilhafterweise die Schiebewand 4 in der Stellung GESCHLOSSEN sicher arretiert. Beim Öffnen der Schiebewand 4 löst sich diese Feststelleinrichtung selbsttätig und unkompliziert, so daß kein zusätzlicher Betätigungsaufwand vom Bediener erforderlich ist.

### Aufstellung der verwendeten Bezugszeichen

- 1: Untergestell
- 2: Stirnwand
- 3: Mittenportal
- 4: Schiebewand
- 5: Ausstelleinrichtung
- 6: Laufschiene
- 7: Puffer
- 8: Laufwerk Schiebewand
- 9: Arretierungsbolzen
- 10: Anlaufhebel
- 11: Sperrklinke
- 12: Führungsnase
- 13: Anschlag
- 13': Anschlag
- 14: halbkreisförmige Ausnehmung
- 15: Energie speicherndes Element (z.B. Feder)
- 16': Drehgelenk (verbindet Sperrklinke 11 und Anlaufhebel 10)
- 16: Drehgelenk (am Untergestell 1 für Sperrklinke 11)
- 17: Drehgelenk (für Sperrklinke 11)
- 18: Drehgelenk (für Hebel 19)
- 19: Hebel

## Patentansprüche

1. Feststelleinrichtung für Schiebewände und Haubenverdecke von Güterwagen zur Arretierung und Freigabe der Schiebewände oder Hauben in Fahrzeuglängsrichtung in den Endstellungen, bestehend aus einer Sperrklinke und einer Führungsnase, **dadurch gekennzeichnet, daß** an einem Laufwerk (8) einer Schiebewand (4) ein in Wagenquerrichtung weisender Arretierungsbolzen (9) befestigt ist, und ein Anlaufhebel (10) mit einer Führungsnase (12) über ein Drehgelenk (16') schwenkbar an einer mit einer Ausnehmung (14) gestalteten Sperrklinke (11) befestigt ist, wobei die Sperrklinke (11) zusammen mit dem an der Sperrklinke (11) beweglich angeordnete Anlaufhebel (10) über ein Drehgelenk (16) schwenkbar am Wagenkasten befestigt ist und die Schwenkbereiche des Anlaufhebels (10) und der Sperrklinke (11) durch Anschläge (13, 13') begrenzt sind.

2. Feststelleinrichtung nach Anspruch 1, **dadurch gekennzeichnet, daß** der Anlaufhebel (10) starr an der Sperrklinke (11) befestigt ist und die Sperrklinke (11) durch Energie speichernde Elemente (15) in Arretierposition gehalten wird.

3. Feststelleinrichtung nach Anspruch 1, **dadurch gekennzeichnet, daß** der Arretierungsbolzen (9) starr am Untergestell (1) und der Anlaufhebel (10) und die Sperrklinke (11) über ein Drehgelenk (17) schwenkbar am Laufwerk (8) der Schiebewand (4) befestigt sind.

4. Feststelleinrichtung nach Anspruch 1, **dadurch gekennzeichnet, daß** der an einem Hebel (19) befestigte Arretierungsbolzen (9) über ein Drehgelenk (18) schwenkbar am Untergestell (1) und die mit einer Führungsnase (12) und Ausnehmung (14) gestaltete Sperrklinke (11) über das Drehgelenk (17) am Laufwerk (8) der Schiebewand (4) angeordnet sind.

5. Feststelleinrichtung nach Anspruch 4, **dadurch gekennzeichnet, daß** der an dem Hebel (19) befestigte Arretierungsbolzen (9) über das Drehgelenk (18) schwenkbar am Laufwerk (8) der Schiebewand (4) und die mit der Führungsnase (12) und Ausnehmung (14) gestaltete Sperrklinke (11) über das Drehgelenk (17) am Untergestell (1) schwenkbar befestigt sind.

## Claims

1. A securing device for sliding walls and covers of goods wagons for locking and releasing the sliding walls or covers in the end positions in the longitudinal direction of the vehicle, consisting of a catch and a guide lug, **characterised in that** a locking pin (9) pointing in the transverse direction of the wagon is attached to the running gear (8) of a sliding wall (4), and a stop lever (10) with a guide lug (12) is attached swivellably via a swivel joint (16') to a catch (11) provided with a recess (14), wherein the catch (11) is attached, together with the stop lever (10) arranged movably on the catch (11), swivellably to the wagon body via a swivel joint (16) and the swivel ranges of the stop lever (10) and the catch (11) are defined by limit stops (13, 13').

2. A securing device according to claim 1, **characterised in that** the stop lever (10) is attached rigidly to the catch (11) and the catch (11) is held in the locking position by energy storage elements (15).

3. A securing device according to claim 1, **characterised in that** the locking pin (9) is attached rigidly to the undercarriage (1), and the stop lever (10) and the catch (11) are attached swivellably via a swivel joint (17) to the running gear (8) of the sliding wall (4).

4. A securing device according to claim 1, **characterised in that** the locking pin (9) attached to a lever (19) is arranged swivellably on the undercarriage (1) via a swivel joint (18) and the catch (11) provided with a guide lug (12) and recess (14) is arranged on the running gear (8) of the sliding wall (4) via the swivel joint (17).

5. A securing device according to claim 4, **characterised in that** the locking pin (9) attached to the lever (19) is attached swivellably to the running gear (8) of the sliding wall (4) via the swivel joint (18) and the catch (11) provided with the guide lug (12) and recess (14) is attached swivellably to the undercarriage (1) via the swivel joint (17).

## Revendications

1. Dispositif de blocage pour parois coulissantes et pour capots de wagons de marchandises destiné au blocage et au déblocage des parois coulissantes ou des capots dans leurs positions finales dans le sens longitudinal du véhicule, se composant d'un cliquet de blocage et d'un ergot de guidage, **caractérisé en ce qu'**un axe de blocage (9) orienté dans le sens transversal du wagon est fixé sur un ensemble de roulement (8) d'une paroi coulissante (4) et un levier d'accrochage (10) avec un ergot de guidage (12) est fixé de façon pivotante par l'intermédiaire d'une articulation rotative (16') sur un cliquet de blocage (11) présentant un évidement (14), dans lequel le cliquet de blocage (11) est fixé de façon pivotante sur la caisse du wagon par l'intermédiaire d'une articulation rotative (16) en même temps que le levier d'accrochage (10) disposé de façon mobile sur le cliquet de blocage (11) et les domaines de pivotement du levier d'accrochage (10) et du cliquet de blocage (11) sont limités par des butées (13, 13').

2. Dispositif de blocage selon la revendication 1, **caractérisé en ce que** le levier d'accrochage (10) est fixé rigidement sur le cliquet de blocage (11) et le cliquet de blocage (11) est maintenu en position de blocage par des organes (15) d'accumulation d'énergie.

3. Dispositif de blocage selon la revendication 1, **caractérisé en ce que** l'axe de blocage (9) est fixé rigidement sur le châssis (1) et le levier d'accrochage (10) et le cliquet de blocage (11) sont fixés de façon pivotante par l'intermédiaire d'une articulation rotative (17) sur l'ensemble de roulement (8) de la paroi coulissante (4).

4. Dispositif de blocage selon la revendication 1, **caractérisé en ce que** l'axe de blocage (9) fixé sur un levier (19) est disposé de façon pivotante par l'intermédiaire d'une articulation rotative (18) sur le châssis (1) et le cliquet de blocage (11) présentant un ergot de guidage (12) et un évidement (14) est disposé par l'intermédiaire de l'articulation rotative (17) sur l'ensemble de roulement (8) de la paroi coulissante (4).

5. Dispositif de blocage selon la revendication 4, **caractérisé en ce que** l'axe de blocage (9) fixé sur le levier (19) est fixé de façon pivotante par l'intermédiaire de l'articulation rotative (18) sur l'ensemble de roulement (8) de la paroi coulissante (4) et le cliquet de blocage (11) présentant l'ergot de guidage (12) et l'évidement (14) est fixé de façon pivotante par l'intermédiaire de l'articulation rotative (17) sur le châssis (1).
